# DEMANDE DE BREVET EUROPEEN

(11) **EP 4 613 163 A1**
(43) Date de publication de la demande: **10.09.2025**
(21) Numéro de dépôt: 25157738.3
(22) Date de dépôt: 13.02.2025
(51) Int. Cl.: A47L 5/24, A47L 9/14, A47L 9/32

(54) **ASPIRATEUR COMPRENANT UN DISPOSITIF DE SÉPARATION ET DE COLLECTE DE DÉCHETS POURVU D'UN SAC À POUSSIÈRE**

(30) Priorité: 08.03.2024 FR 2402363
(71) Demandeur: SEB S.A., 69130 Ecully (FR)
(72) Inventeur: ANQUETIN, Alex, 69134 Ecully Cedex (FR)
(74) Mandataire: Germain Maureau

(57) **Abrégé**

L'aspirateur (2) comprend un corps principal (3) comportant un embout d'aspiration (4) ; une poignée de préhension (31) ; un dispositif de séparation et de collecte de déchets (6) comportant un compartiment de réception (7) ouvert vers le haut et pourvu d'une ouverture d'accès, un sac d'aspirateur logé dans le compartiment de réception (7), et un capot de fermeture (14) monté mobile sur une partie supérieure du corps principal (3) entre une position de fermeture dans laquelle le capot de fermeture (14) ferme l'ouverture d'accès, et une position d'ouverture dans laquelle le capot de fermeture (14) libère l'ouverture d'accès ; et un moteur d'aspiration (26) configuré pour générer un flux d'air au travers de l'embout d'aspiration (4) et du dispositif de séparation et de collecte de déchets (6).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Le document CN211633083U décrit un aspirateur portatif comportant :
- un corps principal comportant un embout d'aspiration disposé dans une partie avant du corps principal et par lequel de l'air est apte à être aspiré par l'aspirateur,
- une poignée de préhension reliée mécaniquement au corps principal,
- un dispositif de séparation et de collecte de déchets relié fluidiquement à l'embout d'aspiration, le dispositif de séparation et de collecte de déchets comportant un compartiment de réception prévu sur le corps principal et comprenant une ouverture d'accès, un sac d'aspirateur configuré pour être logé au moins en partie dans le compartiment de réception et pour être introduit dans le compartiment de réception via l'ouverture d'accès, et un capot de fermeture monté mobile par rapport au corps principal entre une position de fermeture dans laquelle le capot de fermeture ferme l'ouverture d'accès et délimite, avec le compartiment de réception, une chambre d'aspiration, et une position d'ouverture dans laquelle le capot de fermeture libère l'ouverture d'accès et autorise une insertion ou un retrait du sac d'aspirateur dans ou hors du compartiment de réception, et
- un moteur d'aspiration logé dans le corps principal, le moteur d'aspiration présentant un axe de moteur et étant configuré pour générer un flux d'air au travers de l'embout d'aspiration et du dispositif de séparation et de collecte de déchets.

Selon le document CN211633083U, l'ouverture d'accès est située à une extrémité frontale du corps principal, et le capot de fermeture est monté pivotant sur l'extrémité frontale du corps principal.

Ainsi, un retrait du sac d'aspiration hors du compartiment de réception nécessite de déplacer le sac d'aspirateur à distance de la poignée de préhension et donc à distance d'un utilisateur tenant fermement la poignée de préhension, ce qui peut s'avérer malaisée pour certains utilisateurs.

De plus, lors du retrait du sac d'aspirateur hors du compartiment de réception, le sac d'aspirateur frotte contre les parois internes du compartiment de réception, ce qui peut induire une évacuation d'une partie des déchets contenus dans le sac d'aspirateur hors de ce dernier, et donc une salissure des mains de l'utilisateur ou de son environnement.

### Résumé de l'invention

La présente invention vise à remédier à tout ou partie de ces inconvénients.

Le problème technique à la base de l'invention consiste notamment à fournir un aspirateur comprenant un dispositif de séparation et de collecte de déchets pourvu d'un sac d'aspirateur qui soit de structure simple, fiable et ergonomique, tout en limitant les risques de salissure d'un utilisateur ou de son environnement lors d'une phase de retrait ou de remplacement du sac d'aspirateur.

A cet effet, la présente invention concerne un aspirateur comprenant :
- un corps principal comportant un embout d'aspiration disposé dans une partie avant du corps principal et par lequel de l'air est apte à être aspiré par l'aspirateur,
- une poignée de préhension reliée mécaniquement au corps principal, la poignée de préhension étant allongée et présentant un axe longitudinal médian,
- un dispositif de séparation et de collecte de déchets relié fluidiquement à l'embout d'aspiration, le dispositif de séparation et de collecte de déchets comportant un compartiment de réception prévu sur le corps principal et comprenant une ouverture d'accès, un sac d'aspirateur, également nommé sac à poussière, configuré pour être logé au moins en partie dans le compartiment de réception et pour être introduit dans le compartiment de réception via l'ouverture d'accès, et un capot de fermeture monté mobile par rapport au corps principal entre une position de fermeture dans laquelle le capot de fermeture ferme l'ouverture d'accès et délimite, avec le compartiment de réception, une chambre d'aspiration, et une position d'ouverture dans laquelle le capot de fermeture libère l'ouverture d'accès et autorise une insertion ou un retrait du sac d'aspirateur dans ou hors du compartiment de réception, et
- un moteur d'aspiration logé dans le corps principal, le moteur d'aspiration présentant un axe de moteur et étant configuré pour générer un flux d'air au travers de l'embout d'aspiration et du dispositif de séparation et de collecte de déchets,
le capot de fermeture est monté mobile sur une partie supérieure du corps principal, le compartiment de réception est ouvert vers le haut et comporte un bord périphérique supérieur délimitant l'ouverture d'accès, et, lorsque le capot de fermeture occupe la position d'ouverture, le sac d'aspirateur est configuré pour être inséré dans et retiré hors du compartiment de réception par le dessus du corps principal, l'axe longitudinal médian de la poignée de préhension étant sécant avec la chambre d'aspiration.

Une telle configuration du dispositif de séparation et de collecte de déchets et de la poignée de préhension, et en particulier du compartiment de réception et du capot de fermeture par rapport à la disposition de la poignée, permet à un utilisateur de retirer aisément le sac d'aspirateur hors du compartiment de réception. En effet, en tenant la poignée de préhension d'une main, l'utilisateur peut facilement accéder au capot de fermeture et le déplacer dans la position d'ouverture avec l'autre main et ensuite retirer le sac d'aspirateur hors du compartiment de réception avec cette autre main. Ainsi, l'aspirateur selon la présente invention présente une ergonomie améliorée par rapport aux aspirateurs de l'art antérieur.

En outre, une telle configuration du compartiment de réception facilite l'introduction du sac d'aspirateur dans le compartiment de réception en limitant les risques de pliure du sac d'aspirateur, et réduit considérablement les risques d'évacuation de déchets ou de poussière hors du sac d'aspirateur lors du retrait de ce dernier hors du compartiment de réception en limitant les contraintes exercées par les parois internes du compartiment de réception sur le sac d'aspirateur notamment lorsque ce dernier est rempli de déchets et/ou de poussière. Ainsi, l'aspirateur selon la présente invention limite les risques de salissures de l'utilisateur et de son environnement lors de la phase de retrait du sac d'aspirateur.

De plus, une telle configuration du dispositif de séparation et de collecte de déchets permet un nettoyage aisé du compartiment de réception.

L'aspirateur peut en outre présenter une ou plusieurs des caractéristiques suivantes, prises seules ou en combinaison.

Selon un mode de réalisation de l'invention, le capot de fermeture est accessible par le dessus de l'aspirateur. Une telle disposition du capot de fermeture rend aisé son déplacement vers la position d'ouverture lorsqu'un utilisateur tient l'aspirateur par la poignée de préhension.

Selon un mode de réalisation de l'invention, l'aspirateur est configuré de telle sorte qu'un déplacement du capot de fermeture de la position de fermeture vers la position d'ouverture comporte au moins une phase de déplacement initiale au cours de laquelle le capot de fermeture est déplacé à distance de l'ouverture d'accès en étant soulevé vers le haut, et par exemple à l'opposé de la poignée de préhension. Une telle configuration du capot de fermeture facilite encore la manipulation du capot de fermeture, et donc le remplacement du sac d'aspirateur logé dans la chambre d'aspiration par un autre sac d'aspirateur.

Selon un mode de réalisation de l'invention, l'ouverture d'accès du compartiment de réception est prévue dans une partie supérieure du corps principal.

Selon un mode de réalisation de l'invention, l'ouverture d'accès du compartiment de réception est configurée pour être orientée vers le haut lors d'une phase d'utilisation normale de l'aspirateur.

Selon un mode de réalisation de l'invention, le capot de fermeture et la poignée de préhension sont situés à l'opposé l'un de l'autre par rapport à l'axe de moteur.

Selon un mode de réalisation de l'invention, le capot de fermeture est monté pivotant par rapport au corps principal autour d'un axe de pivotement.

Selon un mode de réalisation de l'invention, le capot de fermeture est monté pivotant sur le corps principal, et avantageusement sur une partie latérale du corps principal.

Selon un mode de réalisation de l'invention, la chambre d'aspiration présente un axe longitudinal central.

Selon un mode de réalisation de l'invention, l'axe longitudinal central de la chambre d'aspiration est sensiblement parallèle à l'axe de moteur, et est par exemple sensiblement confondu avec l'axe de moteur.

Selon un mode de réalisation de l'invention, la chambre d'aspiration présente une forme de révolution autour de l'axe longitudinal central, et par exemple une forme globalement cylindrique ou en tronc de cône autour de l'axe longitudinal central.

Selon un mode de réalisation de l'invention, le capot de fermeture et la poignée de préhension sont situés à l'opposé l'un de l'autre par rapport à l'axe longitudinal central de la chambre d'aspiration.

Selon un mode de réalisation de l'invention, le compartiment de réception est allongé et présente un axe longitudinal, l'axe de pivotement s'étendant sensiblement parallèlement à l'axe longitudinal du compartiment de réception.

Selon un mode de réalisation de l'invention, l'axe longitudinal du compartiment de réception est sensiblement parallèle à l'axe de moteur.

Selon un mode de réalisation de l'invention, l'axe de pivotement du capot de fermeture s'étend sensiblement parallèlement à l'axe longitudinal central de la chambre d'aspiration, et par exemple sensiblement parallèlement à l'axe de moteur.

Selon un mode de réalisation de l'invention, l'axe de pivotement du capot de fermeture s'étend sensiblement le long d'un bord longitudinal du compartiment de réception.

Selon un mode de réalisation de l'invention, l'embout d'aspiration présente un axe central qui est sensiblement parallèle à l'axe de moteur et/ou à l'axe longitudinal central de la chambre d'aspiration. De façon avantageuse, l'embout d'aspiration est de forme cylindrique.

Selon un mode de réalisation de l'invention, l'axe central de l'embout d'aspiration est confondu avec l'axe de moteur.

Selon un mode de réalisation de l'invention, l'aspirateur comporte un dispositif de verrouillage configuré pour verrouiller, de manière réversible, le capot de fermeture dans la position de fermeture. La présence d'un tel dispositif de verrouillage évite tout déplacement accidentel du capot de fermeture vers la position d'ouverture.

Selon un mode de réalisation de l'invention, le dispositif de verrouillage comporte un organe de verrouillage qui est prévu sur l'un parmi le corps principal et le capot de fermeture et un élément de verrouillage qui est prévu sur l'autre parmi le corps principal et le capot de fermeture, l'organe de verrouillage étant monté mobile entre une position de verrouillage dans laquelle, lorsque le capot de fermeture occupe la position de fermeture, l'organe de verrouillage est configuré pour coopérer avec l'élément de verrouillage de manière à verrouiller le capot de fermeture dans la position de fermeture, et une position de déverrouillage dans laquelle l'organe de verrouillage est configuré pour libérer l'élément de verrouillage et autoriser un déplacement du capot de fermeture vers la position d'ouverture.

Selon un mode de réalisation de l'invention, l'axe de pivotement et l'organe de verrouillage sont configurés pour être disposés de part et d'autre d'un plan longitudinal médian du corps principal lorsque le capot de fermeture occupe la position de fermeture.

Selon un mode de réalisation de l'invention, l'axe de pivotement et l'organe de verrouillage sont configurés pour être disposés de part et d'autre du compartiment de réception lorsque le capot de fermeture occupe la position de fermeture. Une telle disposition de l'organe de verrouillage assure un verrouillage fiable du capot de fermeture dans la position de fermeture.

Selon un mode de réalisation de l'invention, l'axe de pivotement du capot de fermeture s'étend sensiblement le long d'un premier bord longitudinal du compartiment de réception, et l'organe de verrouillage est configuré pour être situé à proximité d'un deuxième bord longitudinal du compartiment de réception, qui est opposé au premier bord longitudinal, lorsque le capot de fermeture occupe la position de fermeture.

Selon un mode de réalisation de l'invention, l'aspirateur comporte un joint d'étanchéité périphérique configuré pour être interposé entre le bord périphérique supérieur du compartiment de réception et un bord périphérique inférieur du capot de fermeture lorsque le capot de fermeture occupe la position de fermeture. La présence d'un tel joint d'étanchéité périphérique assure une étanchéité optimale de la chambre d'aspiration lors des phases d'utilisation de l'aspirateur.

Selon un mode de réalisation de l'invention, le joint d'étanchéité périphérique est surmoulé sur le capot de fermeture ou le corps principal.

Selon un autre mode de réalisation de l'invention, le joint d'étanchéité périphérique est fixé par collage ou adhérisation au capot de fermeture ou au corps principal.

Selon un mode de réalisation de l'invention, le corps principal comporte un conduit d'aspiration qui est relié fluidiquement à l'embout d'aspiration et qui débouche dans le compartiment de réception.

Selon un mode de réalisation de l'invention, l'aspirateur comporte un organe de support, tel qu'une plaque de support, disposé dans le compartiment de réception et configuré pour supporter et maintenir en position une interface de fixation appartenant au sac d'aspirateur reçu dans le compartiment de réception, l'organe de support comportant un emplacement de réception dans lequel est destinée à être montée de manière amovible l'interface de fixation. La présence d'un tel organe de support assure un positionnement fiable du sac d'aspirateur dans la chambre d'aspiration.

Selon un mode de réalisation de l'invention, l'organe de support comporte une ouverture de passage configurée pour être située en regard d'un orifice d'entrée d'air prévu sur l'interface de fixation lorsque l'interface de fixation est reçue dans l'emplacement de réception.

Selon un mode de réalisation de l'invention, l'organe de support comporte deux glissières de guidage latérales configurées pour s'étendre de part et d'autre de l'interface de fixation, et par exemple symétriquement de part et d'autre de l'interface de fixation, et pour guider en translation l'interface de fixation lors d'une insertion ou d'un retrait de l'interface de fixation dans ou hors de l'emplacement de réception. Ces dispositions facilitent l'insertion du sac d'aspirateur dans le compartiment de réception.

Selon un mode de réalisation de l'invention, l'interface de fixation est configurée pour être retirée hors de l'emplacement de réception selon un mouvement de retrait qui est dirigé vers le haut, et par exemple qui est orienté à l'opposé de la poignée de préhension. Ces dispositions facilitent encore le retrait du sac d'aspirateur hors du compartiment de réception.

Selon un mode de réalisation de l'invention, l'emplacement de réception est ouvert vers le haut.

Selon un mode de réalisation de l'invention, l'organe de support est monté mobile par rapport au corps principal entre une position de fonctionnement dans laquelle le conduit d'aspiration s'étend à travers l'ouverture de passage prévue sur l'organe de support et est apte à s'étendre à travers l'orifice d'entrée d'air prévu sur l'interface de fixation lorsque l'interface de fixation est reçue dans l'emplacement de réception, et une position de remplacement de sac dans laquelle l'organe de support est situé à distance du conduit d'aspiration et dans laquelle l'interface de fixation est apte à être insérée dans ou retirée hors de l'emplacement de réception. Une telle configuration de l'organe de support assure un retrait aisé du sac d'aspirateur hors du compartiment de réception tout en assurant un positionnement optimal du sac d'aspirateur lors des phases d'utilisation de l'aspirateur.

Selon un mode de réalisation de l'invention, l'organe de support est configuré pour faire saillie hors du compartiment de réception, et par exemple lorsqu'il occupe la position de fonctionnement.

Selon un mode de réalisation de l'invention, les deux glissières de guidage latérales sont configurées pour faire saillie hors du compartiment de réception lorsque l'organe de support occupe la position de remplacement de sac. Une telle configuration de l'organe de support facilite l'insertion de l'interface de fixation d'un sac d'aspirateur dans l'emplacement de réception.

Selon un mode de réalisation de l'invention, l'organe de support est monté pivotant par rapport au corps principal autour d'un axe d'articulation. De façon avantageuse, l'axe d'articulation s'étend transversalement, et par exemple sensiblement perpendiculairement, à l'axe de pivotement du capot de fermeture.

Selon un mode de réalisation de l'invention, l'axe d'articulation de l'organe de support est situé dans une partie inférieure du compartiment de réception, et par exemple à proximité du fond du compartiment de réception.

Selon un mode de réalisation de l'invention, le conduit d'aspiration est pourvu d'une ouverture de sortie d'air orientée selon une direction d'orientation qui est inclinée par rapport à l'axe longitudinal central de la chambre d'aspiration et/ou à l'axe de moteur. L'ouverture de sortie d'air peut par exemple être configurée pour être orientée vers le capot de fermeture lorsque le capot de fermeture occupe la position de fermeture.

Selon un autre mode de réalisation de l'invention, le conduit d'aspiration s'étend sensiblement parallèlement à l'axe longitudinal central de la chambre d'aspiration et/ou à l'axe de moteur, et est pourvu d'une ouverture de sortie d'air qui est orientée vers le moteur d'aspiration.

Selon un mode de réalisation de l'invention, l'aspirateur comporte un dispositif de blocage configuré pour bloquer, de manière réversible, l'organe de support dans la position de fonctionnement. La présence d'un tel dispositif de blocage évite tout déplacement accidentel de l'organe de support vers la position de remplacement de sac.

Selon un mode de réalisation de l'invention, le dispositif de blocage comporte au moins un organe de blocage prévu sur le corps principal et configuré pour occuper une position de blocage dans lequel l'au moins un organe de blocage coopère avec l'organe de support et empêche un déplacement de l'organe de support vers la position de remplacement de sac, et une position de libération dans lequel l'au moins un organe de blocage libère l'organe de support et autorise un déplacement de l'organe de support vers la position de remplacement de sac.

Selon un mode de réalisation de l'invention, l'au moins un organe de blocage est élastiquement déformable entre la position de blocage et la position de libération.

Selon un mode de réalisation de l'invention, le dispositif de blocage comporte deux organes de blocage prévus sur le corps principal et configurés pour être disposés de part et d'autre de l'organe de support. De façon avantageuse, les deux organes de blocage sont configurés pour coopérer avec deux portions latérales opposées de l'organe de support.

Selon un mode de réalisation de l'invention, la poignée de préhension est disposée dans une partie arrière de l'aspirateur.

Selon un mode de réalisation de l'invention, la poignée de préhension est située en dessous d'un ensemble formé par le compartiment de réception et le moteur d'aspiration.

Selon un mode de réalisation de l'invention, la poignée de préhension est située en dessous du moteur d'aspiration.

Selon un mode de réalisation de l'invention, la poignée de préhension est située à l'arrière du compartiment de réception.

Selon un mode de réalisation de l'invention, le moteur d'aspiration est situé à l'arrière de l'axe longitudinal médian de la poignée de préhension.

Selon un mode de réalisation de l'invention, l'axe longitudinal médian de la poignée de préhension est incliné par rapport à l'axe de moteur.

Selon un mode de réalisation de l'invention, l'axe longitudinal médian de la poignée de préhension est incliné par rapport à l'axe central de l'embout d'aspiration et/ou à l'axe longitudinal central de la chambre d'aspiration.

Selon un mode de réalisation de l'invention, l'axe longitudinal médian de la poignée de préhension est incliné par rapport à l'axe central de l'embout d'aspiration et/ou à l'axe longitudinal central de la chambre d'aspiration d'un angle d'inclinaison compris entre 110 et 130°, avantageusement entre 120 et 130°, et par exemple d'environ 123°.

Selon un mode de réalisation de l'invention, l'embout d'aspiration est disposé dans une partie avant du corps principal.

Selon un mode de réalisation de l'invention, le compartiment de réception présente une forme globalement semi-cylindrique.

Selon un mode de réalisation de l'invention, la chambre d'aspiration comporte une ouverture d'évacuation d'air reliée fluidiquement au moteur d'aspiration. De façon avantageuse, l'ouverture d'évacuation d'air est prévue sur le corps principal.

Selon un mode de réalisation de l'invention, l'ouverture d'évacuation d'air de la chambre d'aspiration est située à l'opposé du conduit d'aspiration.

Selon un mode de réalisation de l'invention, l'aspirateur comporte en outre un élément de filtration disposé dans la chambre d'aspiration et situé en amont de l'ouverture d'évacuation d'air, l'élément de filtration étant configuré pour filtrer un flux d'air destiné à s'écouler à travers l'ouverture d'évacuation d'air. De façon avantageuse, l'élément de filtration est configuré pour être situé en aval du sac d'aspirateur situé dans la chambre d'aspiration.

Selon un mode de réalisation de l'invention, l'aspirateur comporte une batterie rechargeable configurée pour alimenter électriquement l'aspirateur.

Selon un mode de réalisation de l'invention, la poignée de préhension est disposée entre la batterie rechargeable et le compartiment de réception.

Selon un mode de réalisation de l'invention, la batterie rechargeable forme une partie inférieure de l'aspirateur, et le compartiment de réception forme, au moins en partie, une partie supérieure de l'aspirateur. Le moteur d'aspiration est avantageusement sensiblement aligné avec le compartiment de réception et forme, au moins en partie, la partie supérieure de l'aspirateur.

Selon un mode de réalisation de l'invention, la batterie rechargeable est logée dans un boîtier de batterie relié, et par exemple fixé, à la poignée de préhension, et plus particulièrement à une partie inférieure de la poignée de préhension. Dans une configuration où la poignée de préhension s'étend sous le compartiment de réception, logeant le sac d'aspirateur, et dans une direction opposée à l'ouverture d'accès (à l'opposé du capot de fermeture) par rapport à l'axe longitudinal central de la chambre d'aspiration, le fait d'avoir la batterie rechargeable en position inférieure de la poignée de préhension et par conséquent, le fait d'avoir la poignée de préhension disposée entre la batterie rechargeable et le compartiment de réception (de préférence : la poignée de préhension ayant un axe longitudinal médian s'étendant selon une direction comprise entre 60 et 120° par rapport à l'axe longitudinal central de la chambre d'aspiration), permet, lorsque l'aspirateur est tenu d'une main par l'utilisateur, de limiter ou de supprimer le moment de force qui tendrait à faire basculer l'aspirateur vers l'avant ou vers l'arrière. Il en résulte que l'utilisateur peut tenir avec moins d'efforts, par exemple, d'une première main l'aspirateur en position horizontale, c'est-à-dire avec l'ouverture d'accès vers le haut, pour accéder et retirer plus aisément le sac d'aspirateur avec la deuxième main.

Selon un mode de réalisation de l'invention, la poignée de préhension forme une partie intermédiaire de l'aspirateur qui s'étend entre le compartiment de réception et la batterie rechargeable.

Selon un mode de réalisation de l'invention, l'aspirateur comporte un montant qui s'étend sensiblement parallèlement à la poignée de préhension et entre le boîtier de batterie et le corps principal.

Selon un mode de réalisation de l'invention, l'aspirateur est un aspirateur portatif, également nommé aspirateur à main.

Selon un mode de réalisation de l'invention, le sac d'aspirateur comprend une enveloppe de filtration et une interface de fixation pourvue d'un orifice d'entrée d'air débouchant dans l'enveloppe de filtration.

Selon un mode de réalisation de l'invention, l'interface de fixation est rigide ou semi-rigide.

### Brève description des figures

De toute façon l'invention sera bien comprise à l'aide de la description qui suit en référence aux dessins schématiques annexés représentant, à titre d'exemple non limitatif, une forme d'exécution de cet aspirateur.
Figure 1 est une vue en perspective avant d'un aspirateur selon un premier mode de réalisation de l'invention ;
Figure 2 est une vue en perspective de dessus de l'aspirateur de la figure 1 ;
Figure 3 est une vue de côté de l'aspirateur de la figure 1 ;
Figure 4 est une vue en perspective de dessus de l'aspirateur de la figure 1 dans laquelle un capot de fermeture appartenant à l'aspirateur a été déposé ;
Figure 5 est une vue en perspective arrière de l'aspirateur de la figure 1 dans laquelle le capot de fermeture appartenant à l'aspirateur a été déposé ;
Figure 6 est une vue partielle en perspective de dessus de l'aspirateur de la figure 1 ;
Figure 7 est une vue en coupe longitudinale de l'aspirateur de la figure 1 ;
Figure 8 est une vue partielle en perspective de dessus d'un aspirateur selon un deuxième mode de réalisation de l'invention.

### Description détaillée

Dans le présent document, les termes « avant », « arrière », « supérieur », « inférieur », « haut », « dessus » et « en dessous » sont définis par rapport à une utilisation de l'aspirateur durant laquelle l'utilisateur tient l'aspirateur par la poignée de préhension et le maintient sensiblement horizontalement, et l'embout d'aspiration prévu sur le corps principal est situé à l'opposé de l'utilisateur avec l'axe central de l'embout d'aspiration en position horizontale.

Les figures 1 à 7 représentent un aspirateur 2, et plus particulièrement un aspirateur à main, comprenant un corps principal 3 comportant un embout d'aspiration 4 par lequel de l'air est apte à être aspiré par l'aspirateur 2 et auquel peut être raccordé par exemple un accessoire d'aspiration (non représenté sur les figures). De façon avantageuse, l'embout d'aspiration 4 est disposé dans une partie avant du corps principal 3.

L'aspirateur 2 comporte de plus un conduit d'aspiration 5 qui est relié fluidiquement à l'embout d'aspiration 4, et un dispositif de séparation et de collecte de déchets 6 qui est relié fluidiquement au conduit d'aspiration 5.

Le dispositif de séparation et de collecte de déchets 6 comporte plus particulièrement un compartiment de réception 7, tel qu'une cavité de réception, prévu sur le corps principal 3, et un sac d'aspirateur 8 configuré pour être logé au moins en partie dans le compartiment de réception 7. Le sac d'aspirateur 8 comprend plus particulièrement une enveloppe de filtration 9 et une interface de fixation 11 pourvue d'un orifice d'entrée d'air 12 débouchant dans l'enveloppe de filtration 9. De façon avantageuse, l'interface de fixation 11 est rigide ou semi-rigide.

Selon le mode de réalisation représenté sur les figures 1 à 7, le conduit d'aspiration 5 débouche dans le compartiment de réception 7, et plus particulièrement dans une partie avant du compartiment de réception 7, et le compartiment de réception 7 comprend un bord périphérique supérieur délimitant une ouverture d'accès 13 à travers laquelle le sac d'aspirateur 8 est apte à être introduit dans le compartiment de réception 7 ou retiré hors du compartiment de réception 7. De façon avantageuse, l'ouverture d'accès 13 est prévue dans une partie supérieure du corps principal 3, et est configurée pour être orientée vers le haut lors d'une phase d'utilisation normale de l'aspirateur 2. En d'autres termes, le compartiment de réception 7 est ouvert vers le haut.

Le dispositif de séparation et de collecte de déchets 6 comporte en outre un capot de fermeture 14 disposé dans une partie supérieure du corps principal 3 et monté mobile par rapport au corps principal 3 entre une position de fermeture dans laquelle le capot de fermeture 14 ferme l'ouverture d'accès 13 et délimite, avec le compartiment de réception 7, une chambre d'aspiration 15 (voir la figure 7), et une position d'ouverture dans laquelle le capot de fermeture 14 libère l'ouverture d'accès 13 et autorise une insertion ou un retrait du sac d'aspirateur 8 dans ou hors du compartiment de réception 7. De façon avantageuse, le capot de fermeture 14 est configuré pour être déplacé dans la position d'ouverture en étant soulevé vers le haut.

Selon le mode de réalisation représenté sur les figures 1 à 7, le capot de fermeture 14 est monté articulé sur le corps principal 3, et plus particulièrement sur une partie latérale du corps principal 3, par l'intermédiaire d'une liaison pivot définissant un axe de pivotement A s'étendant sensiblement le long d'un bord longitudinal du compartiment de réception 7.

Comme montré plus particulièrement sur les figures 1 et 4, le compartiment de réception 7 présente une forme globalement semi-cylindrique, et le capot de fermeture 14 présente également une forme globalement semi-cylindrique, de telle sorte que la chambre d'aspiration 15 présente une forme globalement cylindrique.

L'aspirateur 2 comporte de plus un dispositif de verrouillage 16 configuré pour verrouiller, de manière réversible, le capot de fermeture 14 dans la position de fermeture. Le dispositif de verrouillage 16 comporte un organe de verrouillage 17 qui est prévu sur le capot de fermeture 14, et un élément de verrouillage 18 qui est prévu sur le corps principal 3 et qui est configuré pour coopérer avec l'organe de verrouillage 17.

L'organe de verrouillage 17 est plus particulièrement monté mobile, et par exemple monté pivotant, entre une position de verrouillage dans laquelle, lorsque le capot de fermeture 14 occupe la position de fermeture, l'organe de verrouillage 17 est configuré pour coopérer avec l'élément de verrouillage 18 de manière à verrouiller le capot de fermeture 14 dans la position de fermeture, et une position de déverrouillage dans laquelle l'organe de verrouillage 17 est configuré pour libérer l'élément de verrouillage 18 et autoriser un déplacement du capot de fermeture 14 vers la position d'ouverture.

Selon le mode de réalisation représenté sur les figures 1 à 7, l'axe de pivotement A et l'organe de verrouillage 17 sont configurés pour être disposés de part et d'autre d'un plan longitudinal médian du corps principal 3, et plus particulièrement de part et d'autre du compartiment de réception 7, lorsque le capot de fermeture 14 occupe la position de fermeture. De façon avantageuse, l'axe de pivotement A du capot de fermeture 14 s'étend le long d'un premier bord longitudinal du compartiment de réception 7, et l'organe de verrouillage 17 est configuré pour être situé à proximité d'un deuxième bord longitudinal du compartiment de réception 7, qui est opposé au premier bord longitudinal, lorsque le capot de fermeture 14 occupe la position de fermeture.

L'aspirateur 2 comporte en outre un joint d'étanchéité périphérique 19 configuré pour être interposé entre un bord périphérique supérieur du compartiment de réception 7 et un bord périphérique inférieur du capot de fermeture 14 lorsque le capot de fermeture 14 occupe la position de fermeture.

Selon le mode de réalisation représenté sur les figures 1 à 7, le joint d'étanchéité périphérique 19 est fixé au corps principal 3 et s'étend sur toute la longueur du bord périphérique supérieur du corps principal 3. Le joint d'étanchéité périphérique 19 peut par exemple être fixé par surmoulage ou par collage ou adhérisation au corps principal 3.

L'aspirateur 2 comporte également un organe de support 21, tel qu'une plaque de support, disposé dans le compartiment de réception 7 et configuré pour supporter et maintenir en position l'interface de fixation 11 du sac d'aspirateur 8 lorsque ce dernier est reçu dans le compartiment de réception 7.

Selon le mode de réalisation représenté sur les figures 1 à 7, l'organe de support 21 comporte un emplacement de réception 22 dans lequel est destinée à être montée de manière amovible l'interface de fixation 11, et une ouverture de passage 23 configurée pour être située en regard de l'orifice d'entrée d'air 12 prévu sur l'interface de fixation 11 lorsque l'interface de fixation 11 est reçue dans l'emplacement de réception 22.

L'organe de support 21 est plus particulièrement monté pivotant par rapport au corps principal 3 autour d'un axe d'articulation B et entre une position de fonctionnement dans laquelle le conduit d'aspiration 5 s'étend à travers l'ouverture de passage 23 prévue sur l'organe de support 21 et est apte à s'étendre à travers l'orifice d'entrée d'air 12 prévu sur l'interface de fixation 11 lorsque cette dernière est reçue dans l'emplacement de réception 22, et une position de remplacement de sac dans laquelle l'organe de support 21 est situé à distance du conduit d'aspiration 5 et dans laquelle l'interface de fixation 11 est apte à être insérée dans ou retirée hors de l'emplacement de réception 22.

De façon avantageuse, l'axe d'articulation B s'étend transversalement, et par exemple sensiblement perpendiculairement, à l'axe de pivotement A du capot de fermeture 14, et est situé dans une partie inférieure du compartiment de réception 7, et par exemple à proximité du fond du compartiment de réception 7.

Selon le mode de réalisation représenté sur les figures 1 à 7, l'organe de support 21 comporte deux glissières de guidage latérales 24 configurées pour s'étendre de part et d'autre de l'interface de fixation 11, et par exemple symétriquement de part et d'autre de l'interface de fixation 11, et pour guider en translation l'interface de fixation 11 lors d'une insertion ou d'un retrait de l'interface de fixation 11 dans ou hors de l'emplacement de réception 22. De façon avantageuse, l'interface de fixation 11 est configurée pour être retirée hors de l'emplacement de réception 22 selon un mouvement de retrait qui est dirigé vers le haut. En d'autres termes, l'emplacement de réception 22 est ouvert vers le haut.

L'organe de support 21 peut par exemple être configuré pour faire saillie hors du compartiment de réception 7 au moins lorsqu'il occupe la position de fonctionnement. De façon avantageuse, les deux glissières de guidage latérales 24 sont configurées pour faire saillie hors du compartiment de réception 7 lorsque l'organe de support 21 occupe la position de remplacement de sac.

Comme montré sur la figure 6, l'aspirateur 2 comporte avantageusement un dispositif de blocage configuré pour bloquer, de manière réversible, l'organe de support 21 dans la position de fonctionnement.

Selon le mode de réalisation représenté sur les figures 1 à 7, le dispositif de blocage comporte deux organes de blocage 25 prévus sur le corps principal 3 et configurés pour être disposés de part et d'autre de l'organe de support 21. Les deux organes de blocage 25 sont plus particulièrement configurés pour occuper une position de blocage dans lequel les deux organes de blocage 25 coopèrent respectivement avec deux portions latérales opposées de l'organe de support 21 et empêche un déplacement de l'organe de support 21 vers la position de remplacement de sac, et une position de libération dans lequel les deux organes de blocage 25 libèrent l'organe de support 21 et autorise un déplacement de l'organe de support 21 vers la position de remplacement de sac.

De façon avantageuse, chaque organe de blocage 25 est élastiquement déformable entre la position de blocage et la position de libération, et est pourvu d'une surface de butée configurée pour coopérer avec une face arrière de l'organe de support 21, à savoir la face de l'organe de support 21 qui est orientée à l'opposé de l'embout d'aspiration 4.

Comme montré sur la figure 3, l'aspirateur 2 comporte en outre un moteur d'aspiration 26 qui présente un axe de moteur C et qui est logé dans le corps principal 3. Le moteur d'aspiration 26 est configuré pour générer un flux d'air au travers de l'embout d'aspiration 4, du conduit d'aspiration 5 et du dispositif de séparation et de collecte de déchets 6. Le moteur d'aspiration 26 comporte plus particulièrement un ventilateur et un moteur électrique configuré pour entraîner en rotation le ventilateur.

Selon le mode de réalisation représenté sur les figures 1 à 7, la chambre d'aspiration 15 présente un axe longitudinal central qui est sensiblement parallèle à l'axe de moteur C. Cependant, selon une variante de réalisation de l'invention, l'axe de moteur C pourrait être incliné par rapport à l'axe longitudinal central de la chambre d'aspiration 15.

De façon avantageuse, l'axe de pivotement A du capot de fermeture 14 s'étend sensiblement parallèlement à l'axe longitudinal central de la chambre d'aspiration 15, et l'embout d'aspiration 4 est de forme cylindrique et présente un axe central D qui est sensiblement parallèle à l'axe longitudinal central de la chambre d'aspiration 15. Selon le mode de réalisation représenté sur les figures, l'axe central D de l'embout d'aspiration 4 est sensiblement confondu avec l'axe de moteur C.

Selon le mode de réalisation représenté sur les figures 1 à 7, le conduit d'aspiration 5 est pourvu d'une ouverture de sortie d'air 27 orientée selon une direction d'orientation qui est inclinée par rapport à l'axe de moteur C. L'ouverture de sortie d'air 27 peut par exemple être configurée pour être orientée vers le capot de fermeture 14 lorsque le capot de fermeture 14 occupe la position de fermeture. Cependant, selon une variante de réalisation de l'invention, le conduit d'aspiration 5 pourrait s'étendre sensiblement parallèlement à l'axe de moteur C, et l'ouverture de sortie d'air 27 du conduit d'aspiration 5 pourrait être est orientée vers le moteur d'aspiration 26.

Selon le mode de réalisation représenté sur les figures 1 à 7, la chambre d'aspiration 15 comporte une ouverture d'évacuation d'air 28 qui est prévue sur le corps principal 3, qui est située à l'opposé du conduit d'aspiration 5 et qui est reliée fluidiquement au moteur d'aspiration 26. De façon avantageuse, l'aspirateur 2 comporte en outre un élément de filtration 29 disposé dans la chambre d'aspiration 15 et situé en amont de l'ouverture d'évacuation d'air 28, l'élément de filtration 29 étant configuré pour filtrer un flux d'air destiné à s'écouler à travers l'ouverture d'évacuation d'air 28. De façon avantageuse, l'élément de filtration 29 est configuré pour être situé en aval du sac d'aspirateur 8 situé dans la chambre d'aspiration 15.

L'aspirateur 2 comporte également une poignée de préhension 31 reliée mécaniquement au corps principal 3 et permettant la préhension de l'aspirateur 2 par un utilisateur. La poignée de préhension 31 peut être obtenue de fabrication en une seule pièce avec le corps principal 3 ou être rapportée à celui-ci.

De façon avantageuse, la poignée de préhension 31 est disposée dans une partie arrière de l'aspirateur 2, et en particulier à l'arrière du compartiment de réception 7, et est située en dessous du moteur d'aspiration 26.

Selon le mode de réalisation représenté sur les figures 1 à 7, la poignée de préhension 31 est allongée et présente un axe longitudinal médian E qui est sécant avec la chambre d'aspiration 15 et qui est incliné par rapport à l'axe de moteur C d'un angle d'inclinaison α compris entre 110 et 130°, avantageusement entre 120 et 130°, et par exemple d'environ 123°. De façon avantageuse, le moteur d'aspiration 26 est situé à l'arrière de l'axe longitudinal médian E de la poignée de préhension 31.

L'aspirateur 2 comprend de plus une batterie rechargeable 32 configurée pour alimenter électriquement l'aspirateur 2, et en particulier le moteur d'aspiration 26. La batterie rechargeable 32, appelée également pack batterie, comprend plusieurs cellules de batterie. Selon le mode de réalisation représenté sur les figures, la poignée de préhension 31 est disposée entre la batterie rechargeable 32 et le compartiment de réception 7, et la batterie rechargeable 32 forme une partie inférieure de l'aspirateur 2, le compartiment de réception 7 et le moteur d'aspiration 26 forment une partie supérieure de l'aspirateur 2, et la poignée de préhension 31 forme une partie intermédiaire de l'aspirateur 2 qui s'étend entre le compartiment de réception 7 et la batterie rechargeable 32.

La batterie rechargeable 32 est avantageusement logée dans un boîtier de batterie 33 relié à la poignée de préhension 31, et plus particulièrement à une partie inférieure de la poignée de préhension 31. De façon avantageuse, l'aspirateur 2 comporte un montant 34 qui s'étend sensiblement parallèlement à la poignée de préhension 31 et entre le boîtier de batterie 33 et le corps principal 3.

Dans une configuration où la poignée de préhension 31 s'étend sous le compartiment de réception 7, logeant le sac d'aspirateur 8, et dans une direction opposée à l'ouverture d'accès 13 (à l'opposé du capot de fermeture 14) par rapport à l'axe longitudinal central de la chambre d'aspiration 15, le fait d'avoir la batterie rechargeable 32 en position inférieure de la poignée de préhension 31 et par conséquent, le fait d'avoir la poignée de préhension 31 disposée entre la batterie rechargeable 32 et le compartiment de réception 7, permet, lorsque l'aspirateur 2 est tenu d'une main par l'utilisateur, de limiter ou de supprimer le moment de force qui tendrait à faire basculer l'aspirateur 2 vers l'avant ou vers l'arrière. Il en résulte que l'utilisateur peut tenir avec moins d'efforts, par exemple, d'une première main l'aspirateur 2 en position horizontale, c'est-à-dire avec l'ouverture d'accès 13 vers le haut, pour accéder et retirer plus aisément le sac d'aspirateur 8 avec la deuxième main.

L'aspirateur 2 comporte également une unité électronique de commande (non visible sur les figures) configurée pour commander le fonctionnement de l'aspirateur 2. De façon avantageuse, l'unité électronique de commande est logée dans le corps principal 3. Comme montré notamment sur la figure 2, l'aspirateur 2 comprend en outre un bouton de commande 35 configuré pour commander notamment la mise en fonctionnement du moteur d'aspiration 26 lorsque le bouton de commande 16 est actionné par l'utilisateur.

La figure 8 représente un aspirateur 2 selon un deuxième mode de réalisation de l'invention qui diffère du premier mode de réalisation essentiellement en ce que le joint d'étanchéité périphérique 19 est fixé, par exemple par surmoulage, sur le capot de fermeture 14, et en ce que l'axe longitudinal central de la chambre d'aspiration 15 est sensiblement confondu avec l'axe de moteur C.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Aspirateur (2) comprenant :
- un corps principal (3) comportant un embout d'aspiration (4) disposé dans une partie avant du corps principal (3) et par lequel de l'air est apte à être aspiré par l'aspirateur (2),
- une poignée de préhension (31) reliée mécaniquement au corps principal (3), la poignée de préhension (31) étant allongée et présentant un axe longitudinal médian (E),
- un dispositif de séparation et de collecte de déchets (6) relié fluidiquement à l'embout d'aspiration (4), le dispositif de séparation et de collecte de déchets (6) comportant un compartiment de réception (7) prévu sur le corps principal (3) et comprenant une ouverture d'accès (13), un sac d'aspirateur (8) configuré pour être logé au moins en partie dans le compartiment de réception (7) et pour être introduit dans le compartiment de réception (7) via l'ouverture d'accès (13), et un capot de fermeture (14) monté mobile par rapport au corps principal (3) entre une position de fermeture dans laquelle le capot de fermeture (14) ferme l'ouverture d'accès (13) et délimite, avec le compartiment de réception (7), une chambre d'aspiration (15), et une position d'ouverture dans laquelle le capot de fermeture (14) libère l'ouverture d'accès (13) et autorise une insertion ou un retrait du sac d'aspirateur (8) dans ou hors du compartiment de réception (7), et
- un moteur d'aspiration (26) logé dans le corps principal (3), le moteur d'aspiration (26) présentant un axe de moteur (C) et étant configuré pour générer un flux d'air au travers de l'embout d'aspiration (4) et du dispositif de séparation et de collecte de déchets (6),
**caractérisé en ce que** le capot de fermeture (14) est monté mobile sur une partie supérieure du corps principal (3), **en ce que** le compartiment de réception (7) est ouvert vers le haut et comporte un bord périphérique supérieur délimitant l'ouverture d'accès (13), **en ce que**, lorsque le capot de fermeture (14) occupe la position d'ouverture, le sac d'aspirateur (8) est configuré pour être inséré dans et retiré hors du compartiment de réception (7) par le dessus du corps principal (3), et **en ce que** l'axe longitudinal médian (E) de la poignée de préhension (31) est sécant avec la chambre d'aspiration (15).

2. Aspirateur (2) selon la revendication 1, lequel est configuré de telle sorte qu'un déplacement du capot de fermeture (14) de la position de fermeture vers la position d'ouverture comporte au moins une phase de déplacement initiale au cours de laquelle le capot de fermeture (14) est déplacé à distance de l'ouverture d'accès (13) en étant soulevé vers le haut.

3. Aspirateur (2) selon la revendication 1 ou 2, dans lequel le capot de fermeture (14) et la poignée de préhension (31) sont situés à l'opposé l'un de l'autre par rapport à l'axe de moteur (C).

4. Aspirateur (2) selon l'une quelconque des revendications 1 à 3, dans lequel la chambre d'aspiration (15) présente un axe longitudinal central.

5. Aspirateur (2) selon la revendication 4, dans lequel la chambre d'aspiration (15) présente une forme de révolution autour de l'axe longitudinal central.

6. Aspirateur (2) selon l'une quelconque des revendications 1 à 5, dans lequel le capot de fermeture (14) est monté pivotant par rapport au corps principal (3) autour d'un axe de pivotement (A).

7. Aspirateur (2) selon les revendications 4 et 6, dans lequel l'axe de pivotement (A) du capot de fermeture (14) s'étend sensiblement parallèlement à l'axe longitudinal central de la chambre d'aspiration (15).

8. Aspirateur (2) selon l'une quelconque des revendications 6 et 7, dans lequel l'axe de pivotement (A) du capot de fermeture (14) s'étend sensiblement le long d'un bord longitudinal du compartiment de réception (7).

9. Aspirateur (2) selon l'une quelconque des revendications 1 à 8, lequel comporte un dispositif de verrouillage (16) configuré pour verrouiller, de manière réversible, le capot de fermeture (14) dans la position de fermeture.

10. Aspirateur (2) selon la revendication 9, dans lequel le dispositif de verrouillage (16) comporte un organe de verrouillage (17) qui est prévu sur l'un parmi le corps principal (3) et le capot de fermeture (14) et un élément de verrouillage (18) qui est prévu sur l'autre parmi le corps principal (3) et le capot de fermeture (14), l'organe de verrouillage (17) étant monté mobile entre une position de verrouillage dans laquelle, lorsque le capot de fermeture (14) occupe la position de fermeture, l'organe de verrouillage (17) est configuré pour coopérer avec l'élément de verrouillage (18) de manière à verrouiller le capot de fermeture (14) dans la position de fermeture, et une position de déverrouillage dans laquelle l'organe de verrouillage (17) est configuré pour libérer l'élément de verrouillage (18) et autoriser un déplacement du capot de fermeture (14) vers la position d'ouverture.

11. Aspirateur (2) selon l'une quelconque des revendications 1 à 10, lequel comporte un joint d'étanchéité périphérique (19) configuré pour être interposé entre le bord périphérique supérieur du compartiment de réception (7) et un bord périphérique inférieur du capot de fermeture (14) lorsque le capot de fermeture (14) occupe la position de fermeture.

12. Aspirateur (2) selon l'une quelconque des revendications 1 à 11, dans lequel le corps principal (3) comporte un conduit d'aspiration (5) qui est relié fluidiquement à l'embout d'aspiration (4) et qui débouche dans le compartiment de réception (7).

13. Aspirateur (2) selon l'une quelconque des revendications 1 à 12, lequel comporte un organe de support (21) disposé dans le compartiment de réception (7) et configuré pour supporter et maintenir en position une interface de fixation (11) appartenant au sac d'aspirateur (8), l'organe de support (21) comportant un emplacement de réception (22) dans lequel est destinée à être montée de manière amovible l'interface de fixation (11).

14. Aspirateur (2) selon la revendication 13, dans lequel l'organe de support (21) comporte une ouverture de passage (23) configurée pour être située en regard d'un orifice d'entrée d'air (12) prévu sur l'interface de fixation (11) lorsque l'interface de fixation (11) est reçue dans l'emplacement de réception (22).

15. Aspirateur (2) selon la revendication 14 en combinaison avec la revendication 12, dans lequel l'organe de support (21) est monté mobile par rapport au corps principal (3) entre une position de fonctionnement dans laquelle le conduit d'aspiration (5) s'étend à travers l'ouverture de passage (23) prévue sur l'organe de support (21) et est apte à s'étendre à travers l'orifice d'entrée d'air (12) prévu sur l'interface de fixation (11) lorsque l'interface de fixation (11) est reçue dans l'emplacement de réception (22), et une position de remplacement de sac dans laquelle l'organe de support (21) est situé à distance du conduit d'aspiration (5) et dans laquelle l'interface de fixation (11) est apte à être insérée dans ou retirée hors de l'emplacement de réception (22).
